# FASCICULE DE BREVET EUROPEEN

(11) **EP 3 607 148 B1**
(45) Date de publication et mention de la délivrance du brevet: **30.11.2022**
(21) Numéro de dépôt: 18781355.5
(22) Date de dépôt: 05.04.2018
(51) Int. Cl.: E02D 35/00, E04G 23/06, E02D 37/00, E02D 5/54, E02D 27/48

(54) **APPAREIL ET METHODE POUR ENFONCER UN PIEU DANS LE SOL AVANT DE SOULEVER ET STABILISER LA FONDATION D'UN BATIMENT**
VORRICHTUNG UND VERFAHREN ZUM TREIBEN EINES PFAHLS IN DEN BODEN VOR DEM ANHEBEN UND STABILISIEREN DES FUNDAMENTS EINES GEBÄUDES
APPARATUS AND METHOD FOR DRIVING A PILE INTO THE GROUND PRIOR TO LIFTING AND STABILIZING THE FOUNDATIONS OF A BUILDING

(30) Priorité: 05.04.2017 CA 2963531
(43) Date de publication de la demande: 12.02.2020
(73) Titulaire: Stabiliforce Technologies Inc., Rouyn-Noranda, Québec J0Z 1Y0 (CA)
(72) Inventeur: BOUCHER, Francis, Rouyn-Noranda, Québec J0Z 1Y0 (CA); BOUCHER, Camil, Rouyn-Noranda, Québec J0Z 1P0 (CA)
(74) Mandataire: IP Trust
(86) Numéro de dépôt international: PCT/CA2018/050418
(87) Numéro de publication internationale: WO 2018/184110

(56) Documents cités:
- CA-A1- 2 031 041
- US-A- 4 765 777
- US-A- 5 246 311
- US-A1- 2005 220 544
- US-A1- 2005 220 544

## Description

### Domaine de l'invention

La présente invention concerne un appareil et une méthode pour enfoncer un pieu dans le sol de façon sécuritaire, le pieu une fois enfoncer dans le sol servant à soulever et stabiliser le bâtiment.

### Historique de l'invention

Les maisons d'habitation et les immeubles de faible hauteur sont érigés sur des fondations qui peuvent ne pas être en contact direct avec une strate souterraine stable et porteuse, comme par exemple un substratum rocheux. Ces fondations sont généralement des dalles de béton ou comprennent une semelle sur laquelle repose un mur de fondation. La fondation est généralement plus large que le mur de fondation afin de répartir le poids de la structure sur une plus grande surface de la terre porteuse. Par conséquent, la stabilité de ces structures dépend de la stabilité du sol sous la fondation. Avec le temps, la stabilité du sol sous-jacent peut changer pour de nombreuses raisons, telles que des changements dans la nappe phréatique, le compactage du sol, les mouvements du sol ou autres. Lorsque la stabilité du support change, la fondation se déplace ou se stabilise. Non seulement les fondations de soutien se séparent et se déplacent, mais les parties aériennes de la structure se séparent également, ce qui crée des fissures disgracieuses et d'autres traits indésirables. L'affaissement des structures du bâtiment est un phénomène courant qui peut être extrêmement dévastateur pour l'intégrité de la structure en réduisant la valeur de la propriété.

Les dispositifs et les méthodes courants pour corriger l'affaissement des fondations consistent à utiliser des vérins hydrauliques conjointement avec des piliers pour soulever les fondations. Un exemple d'un tel dispositif ou méthode est décrit dans la demande de brevet US 2005/220544 A1 (Bisson), dans laquelle les piliers, également appelées piles ou pieux, sont enfoncés dans le sol par des mécanismes hydrauliques jusqu'à ce que la pile atteigne le substrat rocheux ou jusqu'à ce que la résistance de la pile soit égale au poids de compression de la structure. Une fois que ces piliers sont fixés dans une strate souterraine stable ou dans plusieurs strates souterraines stables, un soulèvement supplémentaire par les vérins hydrauliques augmente le niveau de la fondation. Lorsque la fondation est élevée au niveau souhaité, les pieux sont fixés en permanence à la fondation. Les vérins hydrauliques sont ensuite retirés. Cette méthode de correction du niveau d'une fondation nécessite généralement l'excavation d'un trou adjacent ou sous la fondation pour positionner et faire fonctionner l'équipement de levage.

Diverses méthodes de soutien et de stabilisation des fondations ont été développées, certaines d'entre elles ayant plus de succès que d'autres. Certains problèmes de sécurité demeurent et il existe toujours un besoin pour un appareil et une méthode qui garantissent un niveau de sécurité élevé. Ces problèmes sont résolus par les revendications indépendantes 1 et 13.

### Sommaire de l'invention

Ce sommaire est fourni pour présenter une sélection de concepts sous une forme simplifiée qui sont décrits plus en détail ci-dessous dans la description détaillée. Le présent résumé n'a pas pour but d'identifier les principales caractéristiques ou caractéristiques essentielles de l'objet revendiqué, ni d'être utilisé pour aider à déterminer la portée de l'objet revendiqué.

Selon un premier aspect, l'invention fait l'objet de la revendication 1.

Selon un mode de réalisation préféré, l'appareil comprend une paire de vérins hydrauliques extensibles et rétractables connectant la chaise de fondation au cadre rigide de la tête de presse, l'appareil définissant alors un plan de symétrie vertical partageant en deux longitudinalement la chaise de fondation, la tête de presse et la paire de vérins hydrauliques. Chaque premier pivot peut être préférentiellement connecté l'extrémité proximale du bras correspondant à une première terminaison du vérin hydraulique correspondant, une seconde terminaison du vérin étant connectée via un deuxième pivot à la chaise de fondation.

Selon un mode de réalisation préféré, le levier de sécurité peut aussi comprendre un troisième pivot reliant le levier au cadre rigide, une extrémité proximale s'éloignant du troisième pivot le long du plan de symétrie et formant une poignée pour actionner le levier, et une extrémité distale adjacente au troisième pivot. Préférentiellement, le système de sécurité comprend en outre pour chaque bras, une barre horizontale d'une longueur permettant à une extrémité de la barre de venir s'appuyer sous le bras au niveau de son extrémité distale, l'autre extrémité de la barre formant un quatrième pivot avec une première extrémité d'une tige perpendiculaire à la barre, une seconde extrémité de la tige appartenant au plan de symétrie et formant un cinquième pivot avec la seconde extrémité de la tige du bras opposé; et un élément de liaison, par exemple un ressort, appartenant au plan de symétrie et reliant le quatrième pivot des tiges avec l'extrémité distale du levier de façon à ce que lorsque le levier est abaissé, son extrémité distale remonte entrainant via l'élément de liaison les secondes extrémités des tiges vers le haut qui à leur tour déplacent les barres horizontales supportant les bras vers le plan de symétrie jusqu'à ce que les surfaces antidérapantes entrent en contact avec le pieu.

Selon un mode de réalisation préféré, la tête de presse comprend aussi une barre de retenu portée par le cadre rigide au-dessus du levier entre le pivot et l'extrémité proximale du levier de façon à être perpendiculaire au levier, la barre de retenue permettant d'empêcher le levier de se déplacer vers le haut.

Selon un mode de réalisation préféré, l'extrémité distale de chaque bras forme une butée pour retenir la barre du système de sécurité sous le bras correspondant.

Selon un mode de réalisation préféré, la chaise de fondation comprend aussi au moins une plaque verticale connectée au premier guide de pieu et ayant une pluralité de trous permettant de boulonner ladite au moins plaque verticale à la fondation. Préférentiellement, la chaise de fondation est en forme de L comprenant une aile reliée, perpendiculairement à une direction longitudinale du premier guide de pieu, à ladite au moins plaque verticale, l'aile formant ainsi une surface épousant une surface inférieure de la fondation. La chaise de fondation peut comprendre en outre au moins un anneau de renfort pour renforcer le premier guide de pieu, chaque anneau de renfort ayant une section compatible à la section du guide de pieu de façon à ce que le guide de pieu s'insère dans chaque anneau de renfort.

Selon un mode de réalisation préféré, la surface antidérapante du bras appartient à un module de surface interchangeable enchâssé dans l'extrémité distale du bras. Préférentiellement, le module de surface interchangeable comprend un matériau polymère résiliant, par exemple du caoutchouc, formant la surface antidérapante.

Selon l'invention le pieu comprend une pluralité de modules de rallonges et s'emboitant l'un dans l'autre de façon à allonger le pieu pour atteindre le sol suffisamment dur pour soutenir le pieu.

Selon un mode de réalisation préféré, le pieu défini une section carrée, le premier et second guides de pieu ayant une forme tubulaire de section carrée épousant la section carrée du pieu. Préférentiellement, le pieu se termine par un module de pénétration dans le sol de forme pyramidale.

Selon un deuxième aspect, l'invention consiste en une méthode pour enfoncer un pieu dans un sol meuble jusqu'à un sol suffisamment dur pour soutenir le pieu, ledit pieu servant ensuite à soulever et stabiliser une fondation d'un bâtiment. La méthode comprenant les étapes suivantes :
i. fixer à la fondation une chaise de fondation comprenant un premier guide de pieu adapté pour recevoir le pieu;
ii. se munir d'une tête de presse destinée à être installée à une distance donnée au-dessus de la chaise de fondation et comprenant :
   un second guide de pieu adapté pour recevoir le pieu, le premier et second guides de pieu étant alignés de façon à permettre au pieu de glisser au travers les guides de pieu;
   un cadre rigide embrassant le second guide de pieu de façon à glisser le long du pieu; et
   deux bras antidérapants disposés de façon opposée par rapport au pieu, chaque bras comprenant une extrémité proximale montée au cadre rigide de façon à pivoter, et une extrémité distale se projetant vers le pieu et définissant une surface antidérapante une fois en contact avec le pieu; la tête de presse supportant :
   un système de sécurité comprenant un levier de sécurité relié au cadre rigide, le système de sécurité étant configuré pour relier l'extrémité distale de chaque bras au levier de sécurité, le levier de sécurité permettant de pivoter chaque bras entre une position ouverte où la surface antidérapante est éloignée du pieu et une position fermée où la surface antidérapante est en contact avec le pieu de façon à ce que le pieu soit retenu par la tête de presse;
iii. connecter la chaise de fondation au cadre rigide de la tête de presse avec au moins un vérin hydraulique extensible et rétractable;
iv. glisser le pieu dans le second guide de la tête de presse puis dans le premier guide de la chaise de fondation jusqu'à ce que le pieu atteigne le sol meuble;
v. le cas échéant, positionner chaque vérin dans une position étendue maximale;
vi. actionner le système de sécurité de façon à être en position fermée;
vii. actionner simultanément chaque vérin hydraulique de façon à appliquer une force sur la tête de presse et enfoncent ainsi le pieu dans le sol; et
viii. le cas échéant, si le pieu n'a pas atteint le sol suffisamment dur pour soutenir le pieu; actionner le levier du système de sécurité de façon à ce que les bras de la tête de presse soient en position ouverte, la tête de presse remontant sous l'action de chaque vérin pour revenir à la position étendu maximale; et
ix. le cas échéant, répéter les étapes v) à viii) jusqu'à ce que le pieu atteigne le sol suffisamment dur pour soutenir le pieu.

Selon un troisième aspect, l'invention consiste en méthode pour soulever et stabiliser une fondation d'un bâtiment, la méthode incluant les étapes i) à ix) de la méthode défini ci-dessus pour chacun des pieux nécessaires pour soulever et stabiliser la fondation. La méthode pour soulever et stabiliser la fondation comprend en outre les étapes suivantes :
x. le cas échéant, retirer chaque vérin et la tête de presse ayant servis à installer un dernier desdits pieux;
xi. soulever la fondation et le bâtiment en exerçant simultanément et de façon contrôlée sur chaque pieu une force inverse sur la chaise de fondation correspondante jusqu'à atteindre une position souhaitée pour la fondation et le bâtiment; et
xii. souder de façon permanente chaque pieu à la chaise de fondation respective afin de stabiliser le bâtiment.

Selon un mode de réalisation préféré, dans laquelle l'étape xi) consiste à installer un système hydraulique adapté pour s'appuyer sur chaque chaise de fondation, les systèmes hydrauliques étant reliés entre eux de façon à soulever la fondation le long des pieux.

Selon un quatrième aspect, un kit qui ne fait pas partie de l'invention comprend:
- une tête de presse telle définie ici incluant le système de sécurité tel que défini ici;
- au moins une chaise de fondation telle que définie ici;
- au moins un vérin hydraulique adapté pour connecter une des chaises de fondation à la tête de presse;
- optionnellement, au moins un pieu ou une pluralité de modules de pieux s'emboitant l'un dans l'autre pour former un pieu; et
- optionnellement, un manuel d'utilisation du kit.

Avantageusement, le système de sécurité de l'appareil pour enfoncer les pieux est activé ou désactivé par l'opérateur grâce au levier de sécurité en même temps que l'opérateur contrôle le système hydraulique enfonçant le pieu dans le sol meuble, assurant ainsi un contrôle total lors de l'enfoncement des pieux et bien au-delà des normes de sécurité d'aujourd'hui.

### Description des dessins

Les avantages, objectifs et caractéristiques de la présente invention seront plus facilement observables en se référant à la description détaillée suivante qui sera faite à l'aide des figures dans lesquelles :
La Figure 1 illustre un appareil pour enfoncer des pieux installé le long d'une fondation selon un aspect préférentiel de l'invention;
La Figure 2 illustre un appareil pour enfoncer des pieux selon un aspect préférentiel de l'invention, en perspective (A), de coté (B) et de face (C);
Les Figures 3A et 3B illustre une tête de presse incluant le système de sécurité selon un aspect préférentiel de l'invention;
La Figure 4 illustre une tête de presse incluant le système de sécurité vue de haut selon un aspect préférentiel de l'invention;
La Figure 5 est une vue en coupe d'une tête de presse selon la ligne V-V de la Figure 4;
La Figure 6 illustre les bras de la tête de presse selon un aspect préférentiel de l'invention;
Les Figures 7A, 7B, 7C, 7D, 7E et 7F illustrent différente chaises de fondation selon différents aspects préférentiels de l'invention;
La Figure 8 illustre un module de pénétration pyramidal du pieu vu en perspective arrière (A) ou en perspective avant (B) selon un aspect préférentiel de l'invention;
La Figure 9 illustre le module de pénétration pyramidal du pieu de la Figure 8 en vue de côté;
La Figure 10 est une vue en coupe selon la ligne X-X de la Figure 9;
La Figure 11 est une vue en coupe selon la ligne XI-XI de la Figure 9;
La figure 12 est un organigramme illustrant la méthode pour enfoncer un pieu dans un sol meuble jusqu'à un sol suffisamment dur pour soutenir le pieu selon un aspect préférentiel de l'invention; et
La figure 13 est un organigramme illustrant la méthode pour soulever et stabiliser une fondation d'un bâtiment selon un aspect préférentiel de l'invention.

### Description détaillée de l'incarnation préférée

Un nouvel appareil et méthode seront décrits ci-après. Même si l'invention sera décrite en prenant pour exemple une ou plusieurs incarnations préférées, il est important de comprendre que ces incarnations préférées sont utilisées afin d'illustrer l'invention et non afin d'en limiter la portée.

Tel qu'illustré dans la Figure 1, l'invention consiste selon un premier aspect en un appareil (1) pour enfoncer un pieu (3) dans un sol meuble (5) jusqu'à un sol suffisamment dur (7) pour soutenir le pieu, par exemple un substrat rocheux ou jusqu'à ce que la résistance de la pile soit égale au poids de compression de la structure à soulever. Le pieu (3) une fois enfoncé jusqu'au sol (7) sera utilisé en collaboration avec d'autres pieux installer de la même manière pour soulever et stabiliser une fondation (9) d'un bâtiment (11) selon la méthode qui sera décrite plus en détail ci-après.

Tel qu'illustré sur la Figure 1, la fondation comprend généralement un mur extérieur vertical (91) et une surface inférieure horizontale (93) ou perpendiculaire au mur extérieur. Les fondations sont généralement constituées de dalles de béton ou comprennent une semelle (95) sur laquelle repose un mur de fondation. La semelle (95) est généralement plus large que le mur de fondation (93) afin de répartir le poids de la structure sur une plus grande surface de la terre porteuse. Dans la mesure où la présente invention permet *in fine* de soulever la fondation d'un bâtiment pour stabiliser le niveau ou l'horizontalité du bâtiment, il faut comprendre que les termes « vertical » et « horizontal » sont donnés à titre indicatif de la direction des éléments décrits les uns par rapport aux autres, en prenant comme référentiel l'horizontalité de la base de la fondation.

Selon l'invention le pieu (3) est en un seul morceau ou il est divisé en plusieurs modules (31) qui s'emboitent les uns aux autres de façon à allonger le pieu (3) au fur et à mesure que ce dernier est enfoncé dans le sol meuble (5) afin de pouvoir atteindre le sol dur (7). Le pieu (3) se termine généralement par un module de pénétration (40) en forme de pointe afin de faciliter la pénétration du pieu dans le sol meuble. Les modules des pieux et de pénétration seront décrits plus en détails ci-après en référence aux Figures 8 à 11.

L'appareil pour enfoncer les pieux (1) comprend en premier lieu une chaise de fondation (13) adaptée pour être fixée à la fondation (9), généralement par boulonnage de la chaise au mur (91) de la fondation. La chaise est généralement fabriquée de plaques et éléments d'acier soudés entre eux. Tel que détaillé sur les Figures 2 et 7, la chaise de fondation (13) comprend un premier guide de pieu (131), généralement vertical, adapté pour recevoir le pieu (3) en position verticale. Le guide (131) peut être un élément tubulaire dont la section est compatible à la section du pieu correspondant afin de pouvoir glisser et guider le pieu verticalement. Le pieu montré ici est de section carrée et par conséquent la section du guide est aussi carrée. On comprendra que d'autres formes de section de pieu et de guide peuvent être envisagées sans sortir de l'étendu de la protection conférée par l'invention. Par exemple, les pieux et les guides de pieu peuvent avoir peuvent avoir une forme cylindrique.

Les figures 7A à 7F décrivent trois options de chaises de fondations (13) qui permettent une installation de la chaise en fonction de la forme ou la nature de la fondation et de la base de celle-ci. Selon un mode de réalisation préféré, la chaise de fondation peut comprendre aussi une plaque verticale (132), en général deux plaques soudées de part et d'autres du guide de pieu (131) et ayant une pluralité de trous (133) permettant de boulonner la chaise de fondation (13) à la fondation (9), en particulier au mur vertical (91) de cette dernière. La chaise de fondation peut comprendre en outre des éléments de fixation (134) munis d'orifices (135) pour fixer par pivot le ou les vérins hydrauliques à la chaise. Préférentiellement, tel qu'illustré sur les Figures 7A ou 7D, la chaise de fondation peut être en forme de L comprenant une aile perpendiculaire (137) à la direction longitudinale du premier guide de pieu (131) de façon à former une surface (136) épousant la surface inférieure de la fondation (93). L'aile (135) permet d'augmenter le support et le contact entre la chaise et la fondation lors de l'élévation de celle-ci. De plus, la chaise de renfort peut comprendre un point de soudure (138), généralement un orifice positionné sur la surface avant du premier guide de pieu, afin de faciliter et/ou permettre la fixation du pieu à la chaise de renfort par soudage.

Tel qu'illustré sur les Figures 7D à 7E, la chaise de fondation (13) peut aussi comprendre au moins un anneau de renfort (139) pour renforcer le premier guide de pieu (131), chaque anneau de renfort ayant une section compatible à la section du guide de pieu de façon à ce que le guide de pieu s'insère dans chaque anneau de renfort. Si le premier guide long est long, comme l'exemple de la Figure 7E, deux anneaux de renforts (139) seront soudés aux deux extrémités opposées du guide de pieu (131).

Tel qu'illustré sur la Figure 1, et plus en détail sur les Figures 2 à 6, l'appareil comprend aussi une tête de presse (15) adaptée pour être installée à une distance donnée au-dessus de la chaise de fondation (13). Cette distance est relative à la longueur des vérins utilisés. La tête de presse (15) comprend un second guide de pieu (151) adapté pour recevoir le pieu (3). Les premier et second guides de pieu (131, 151) sont alignés de façon à permettre au pieu de glisser au travers les guides de pieu. La tête de presse (15) comprend aussi un cadre rigide (152) solidaire du second guide de pieu (151) et entourant le second guide de pieu de façon à glisser le long du pieu. Deux bras antidérapants (153) sont disposés de façon opposée par rapport au pieu. Chaque bras comprend une extrémité proximale (154) montée au cadre rigide via un premier pivot (P1) et une extrémité distale (155) se projetant vers le pieu et définissant une surface antidérapante (156) une fois en contact avec le pieu (3). Tel qu'illustré sur les Figures 5 et 6, la surface antidérapante (156) peut appartenir à un module de surface interchangeable (157) enchâssé dans l'extrémité distale (155) du bras (153). Le module peut être constitué d'un matériau polymère résiliant, par exemple de type caoutchouc, afin de favoriser l'effet antidérapant de la surface (156). L'opérateur pourra facilement changer le module de surface (157) quand ce dernier deviendra trop usé après utilisation. La surface du module de surface pourra être adaptée à la surface exposée du pieu (3) en contact. Une surface plate sera préférée pour un pieu de section carrée tel qu'illustré dans les figures. Une surface antidérapante de forme concave pourra être préférée pour un pieu de section tubulaire ou circulaire.

Tel qu'illustré sur les Figures 3 et 4, les bords opposés du cadre rigide (152) peuvent former une paire de poignées (165) permettant de facilement manipuler et de façon sécuritaire la tête de presse (15) lors du montage et démontage de l'appareil (1).

L'appareil (1) comprend en outre un système de sécurité (20) comprenant un levier de sécurité (201) qui permet à l'opérateur d'actionner de façon sécuritaire la tête de presse (15) lors de l'enfoncement du pieu. Le système de sécurité (2) est relié au cadre rigide (152) et est configuré pour relier l'extrémité distale (155) de chaque bras (153) au levier de sécurité (201). Le levier de sécurité (201) permet de faire pivoter simultanément les deux bras entre une position ouverte ou inactive dans laquelle la surface antidérapante (156) de chaque bras (153) est éloignée du pieu et ce dernier peut alors glisser au travers du guide pieu (151), et une position fermée ou active dans laquelle la surface antidérapante (156) des deux bras est en contact avec le pieu de façon à ce que le pieu soit retenu par les deux bras de la tête de presse formant une mâchoire.

L'appareil (1) comprend aussi au moins un vérin hydraulique (30) extensible et rétractable connectant la chaise de fondation (13) au cadre rigide (152) de la tête de presse (15), chaque vérin permettant d'appliquer une force sur la tête de presse et enfoncer le pieu dans le sol quand le système de sécurité est activé et que les bras antidérapants sont en position fermée ou active. Selon le mode de réalisation préféré illustré sur les Figures, l'appareil (1) comprend une paire de vérins hydrauliques (30) extensibles et rétractables connectant la chaise de fondation au cadre rigide de la tête de presse. L'appareil (1) défini alors un plan de symétrie vertical (S sur la Figure 2C) partageant en deux longitudinalement la chaise de fondation, la tête de presse et la paire de vérins hydrauliques. Pour chaque vérin hydraulique (30), une première terminaison du vérin (301) est connectée à la tête de presse au niveau de l'extrémité proximale du bras (154) correspondant et la terminaison opposée du vérin (302) est connectée via un deuxième pivot (P2) à la chaise de fondation. Chaque vérin hydraulique (30) peut comprendre une poignée (303) afin de manipuler facilement et de façon sécuritaire chaque vérin lors du montage ou démontage de l'appareil (1).

Tel qu'illustré en particulier sur les Figures 2 à 6, la première terminaison du vérin (301) est connectée à la tête de presse via le même premier pivot (P1) aussi utilisé pour maintenir et pivoter le bras correspondant de la tête de presse. L'extrémité proximale (154) de chaque bras définit un U inversé (158) suffisamment large pour accueillir la terminaison du vérin (30). Les parois du U inversé qui se font face sont chacune munies d'un orifice (159) alignés. Des orifices similaires (160) sont présents sur le cadre rigide (152). Finalement, la terminaison (301) du vérin (30) est munie d'un orifice identique. Le pivot (P1) est alors formé par une clef (161), en forme de tube, configurée pour s'insérer dans tous les orifices alignés du cadre rigide (160), les orifices de l'extrémité proximale du bras en forme de U inversé (159) et de la terminaison (301) du vérin. La clef (161) peut être munie à une extrémité d'un anneau de retenu (162) et à l'extrémité opposée d'une goupille de sécurité (163). L'opérateur peut alors facilement démonter l'appareil en retirant la goupille de sécurité, puis en retirant la clef à l'aide de l'anneau de retenu en tirant sur ce dernier afin de supprimer le pivot (P1). Les bras et les vérins sont alors séparer du cadre rigide. Inversement, la clef permet un remontage facile et rapide de l'appareil quand ce dernier doit être déplacé pour enfoncer un autre pieu.

La présente invention a comme avantage d'inclure un levier de sécurité (201) facilement manœuvrable par l'opérateur. Selon un mode de réalisation préféré illustrée sur les Figures 2 à 6, le levier de sécurité (201) est relié au cadre rigide (152) via un troisième pivot (P3). L'extrémité proximale (202) du levier (201) s'éloigne du troisième pivot (P3) le long du plan de symétrie et peut comprendre une poignée (203) pour actionner le levier. L'extrémité distale (204) du levier (201) est adjacente au troisième pivot (P3). La tête de presse (15) comprend une barre de retenu (205) portée par le cadre rigide (152) au-dessus du levier entre le pivot (P3) et l'extrémité proximale (202) de façon à être perpendiculaire au levier pour limiter le déplacement de ce dernier vers le haut, évitant ainsi d'endommager le système de sécurité (20). En effet, lors de l'enfoncement d'un pieu et du déplacement de la tête de presse vers le bas sous l'effet des vérins, le levier pourrait être accroché ou retenu ce qui entraînerait l'ouverture des bras avant que le vérin n'ait atteint sa position contractée maximale.

Le système de sécurité (20) de l'appareil (1) comprend aussi pour chaque bras, une barre horizontale (206) d'une longueur permettant à une extrémité de la barre de venir s'appuyer sous le bras (153) au niveau de son extrémité distale, l'autre extrémité de la barre (206) formant un quatrième pivot (P4) avec une première extrémité d'une tige (207) perpendiculaire à la barre. La seconde extrémité de la tige (207) appartient au plan de symétrie (S) et forme un cinquième pivot (P5) avec la seconde extrémité de la tige du bras opposé (voir Fig. 3A). Le cinquième pivot (P5) et l'extrémité distale (204) du levier sont reliés par un élément de liaison, par exemple un ressort (208) appartenant au plan de symétrie. Lorsque le levier est abaissé, son extrémité distale (204) remonte entrainant via l'élément de liaison les secondes extrémités des tiges (207) vers le haut qui à leur tour déplacent les barres horizontales (206) supportant les bras (153) vers le plan de symétrie jusqu'à ce que les surfaces antidérapantes (156) entrent en contact avec le pieu (3).

Selon un mode de réalisation préféré et illustré sur les Figures 5 et 6, l'extrémité distale de chaque bras (155) peut former une butée (164) pour retenir la barre horizontale (206) du système de sécurité sous le bras (153) correspondant.

Tel que montré sur la Figure 1, les pieux (3) qui seront enfoncer dans le sol peuvent comprendre plusieurs modules de rallonges (31) s'emboitant l'un dans l'autre (32) de façon à allonger le pieu suffisamment pour atteindre le sol suffisamment dur pour soutenir le pieu. Sur les Figures, le pieu (3) défini une section carrée, le premier et second guides de pieu ayant une forme tubulaire de section carrée épousant la section carrée du pieu. Préférentiellement, le pieu se termine par un module de pénétration dans le sol (40). La forme pyramidale illustrée sur les Figures 1 et 8 à 11 favorise une pénétration rectiligne dans le sol meuble (5). La pyramide à quatre cotés (401) comprend une base (402) adaptée pour former une section male qui s'emboite dans un premier module de pieu (31) de section carrée formant une section femelle compatible (non montrée). La solidité de la base est renforcée, et l'emboitement et le maintien du module de pénétration sur le pieu est favorisée, par la présence de tubulures (403) formant les quatre coins de la base (402). Les tubulures sont configurées pour s'emboiter dans des rigoles compatibles (non montrées) d'une section femelle du pieu. Les modules de rallonges des pieux peuvent comprendre une section male similaire à la base du module de pénétration et une section femelle opposée pour accueillir la section male du module suivant. Tel que montré sur les Figures 8 à 11, la section de la base (402) peut se rétrécir en s'éloignant de la tête pyramidale afin de favoriser l'emboitement du module de pénétration dans le premier module de pieu (31). Finalement, la pointe de la pyramide (405) peut avoir une surface plate renforçant la solidité de la pointe tout en assurant un meilleur contact entre le pieu et le sol suffisamment dur (7) pour soutenir le pieu (3).

Selon un deuxième aspect de l'invention illustrée par l'organigramme de la Figure 12, il est décrit une méthode pour enfoncer un pieu dans un sol meuble jusqu'à un sol suffisamment dur pour soutenir le pieu, par exemple un sol rocheux. Le pieu en collaboration avec d'autres pieux enfoncés de la même manière servent ensuite à soulever et stabiliser la fondation du bâtiment.

La méthode (1000) comprenant les étapes suivantes :
i. fixer à la fondation la chaise de fondation, par exemple par boulonnage de la chaise au béton de la fondation, la chaise comprenant un premier guide de pieu adapté pour recevoir le pieu (1001);
ii. se munir d'une tête de presse destinée à être installée à une distance donnée au-dessus de la chaise de fondation (1002), la tête de presse comprenant :
   un second guide de pieu adapté pour recevoir le pieu, le premier et second guides de pieu étant alignés de façon à permettre au pieu de glisser au travers les guides de pieu;
   un cadre rigide embrassant le second guide de pieu de façon à glisser le long du pieu; et
   deux bras antidérapants disposés de façon opposée par rapport au pieu, chaque bras comprenant une extrémité proximale montée au cadre rigide de façon à pivoter, et une extrémité distale se projetant vers le pieu et définissant une surface antidérapante une fois en contact avec le pieu; et la tête de presse supportant :
      un système de sécurité comprenant un levier de sécurité relié au cadre rigide, le système de sécurité étant configuré pour relier l'extrémité distale de chaque bras au levier de sécurité, le levier de sécurité permettant de pivoter chaque bras entre une position ouverte où la surface antidérapante est éloignée du pieu et une position fermée où la surface antidérapante est en contact avec le pieu de façon à ce que le pieu soit retenu par la tête de presse;
iii. connecter la chaise de fondation au cadre rigide de la tête de presse via au moins un vérin hydraulique extensible et rétractable, de préférence une paire de vérins (1003);
iv. glisser le pieu dans le second guide de la tête de presse puis dans le premier guide de la chaise de fondation jusqu'à ce que le pieu atteigne le sol meuble (1004);
v. le cas échéant, positionner chaque vérin dans une position étendue maximale (1005);
vi. actionner le levier du système de sécurité de façon à être en position fermée (1006);
vii. actionner simultanément chaque vérin hydraulique de façon à ce que ces derniers appliquent une force sur la tête de presse et enfoncent ainsi le pieu dans le sol (1007); et
viii. le cas échéant, si le pieu n'a pas atteint le sol suffisamment dur pour soutenir le pieu; actionner le levier du système de sécurité de façon à être en position ouverte, permettant ainsi de libérer les bras de la tête de presse, cette dernière remontant sous l'action des vérins pour revenir à la position étendu maximale (1008); et
ix. le cas échéant, répéter les étapes v) à viii) jusqu'à ce que le pieu atteigne le sol suffisamment dur pour soutenir le pieu (1009).

Selon un troisième aspect, l'invention consiste en méthode pour soulever et stabiliser une fondation d'un bâtiment (2000). La méthode comprend en premier lieu les étapes i) à ix) de la méthode définie ci-dessus pour enfoncer le long de la fondation les pieux nécessaires pour soulever et stabiliser la fondation. La méthode pour soulever et stabiliser la fondation comprend en outre les étapes suivantes :
x. le cas échéant, retirer la paire de vérins et la tête de presse ayant servies à installer un dernier pieu des pieux nécessaires pour soulever et stabiliser la fondation (2001);
xi. soulever la fondation et le bâtiment en exerçant simultanément et de façon contrôlée sur chaque pieu une force inverse sur la chaise de fondation correspondante jusqu'à atteindre une position souhaitée pour la fondation et le bâtiment (2002); et
xii. souder de façon permanente chaque pieu à la chaise de fondation respective afin de stabiliser le bâtiment (2003).

Selon un mode de réalisation préféré, l'étape xi) (2002) consiste à installer un ensemble de systèmes hydrauliques, chaque système étant adapté pour s'appuyer sur une des chaises de fondation installé en collaboration avec le pieu retenu verticalement par le premier guide pieu. Les systèmes hydrauliques sont reliés entre eux de façon à fonctionner simultanément et sous contrôle de l'opérateur afin de soulever la fondation le long des pieux.

Un kit, qui ne fait pas partie de l'invention, pour enfoncer des pieux le long d'une fondation, comprend :
- une tête de presse telle définie ci-dessus incluant le système de sécurité tel que défini ici;
- au moins une chaise de fondation telle que définie ci-dessus;
- au moins un vérin hydraulique, préférentiellement une paire de vérins hydraulique, adaptés pour connecter une des chaises de fondation à la tête de presse;
- optionnellement, au moins un pieu ou une pluralité de modules de pieux tels que définis ici; et
- optionnellement, un manuel d'utilisation du kit.

Avantageusement, le système de sécurité de l'appareil pour enfoncer les pieux est activé ou désactivé par l'opérateur grâce au levier de sécurité en même temps que l'opérateur contrôle le système hydraulique enfonçant le pieu dans le sol meuble, assurant ainsi un contrôle total lors de l'enfoncement des pieux et bien au-delà des normes de sécurité d'aujourd'hui.

## Revendications

1. Un appareil (1) pour enfoncer un pieu (3) dans un sol meuble (5) jusqu'à un sol suffisamment dur (7) pour soutenir le pieu, ledit pieu servant ensuite à soulever et stabiliser une fondation (9) d'un bâtiment (11), l'appareil comprenant :
ledit pieu (3) ou une pluralité de modules (31) de pieux s'emboitant l'un dans l'autre pour former ledit pieu;
une chaise de fondation (13) adaptée pour être fixée à la fondation et comprenant un premier guide de pieu (131) adapté pour recevoir le pieu (3) en position verticale;
une tête de presse (15) adaptée pour être installée à une distance donnée au-dessus de la chaise de fondation (13) et comprenant:
un second guide de pieu (151) adapté pour recevoir le pieu (3), le premier et second guides (131, 151) de pieu étant alignés de façon à permettre au pieu de glisser au travers les guides de pieu;
un cadre rigide (152) solidaire du second guide de pieu (151) et entourant le second guide de pieu de façon à glisser le long du pieu; et
deux bras antidérapants (153) disposés de façon opposée par rapport au pieu, chaque bras comprenant une extrémité proximale (154) montée au cadre rigide via un premier pivot (P1) et une extrémité distale (155) se projetant vers le pieu (3) et définissant une surface antidérapante (156) une fois en contact avec le pieu;
un système de sécurité (20) et
au moins un vérin hydraulique (30) extensible et rétractable connectant la chaise de fondation (13) au cadre rigide (152) de la tête de presse (15), chaque vérin (30) permettant d'appliquer une force sur la tête de presse (15) et enfoncer le pieu (3) dans le sol (5) quand le système de sécurité (20) est activé et que les bras antidérapants (153) sont en position fermée l'appareil (1) étant **caractérisé en ce que** le système de sécurité comprend un levier de sécurité (201) relié au cadre rigide permettant à l'opérateur d'actionner de façon sécuritaire la tête de presse (15) lors de l'enfoncement du pieu,
le système de sécurité étant configuré pour relier l'extrémité distale (155) de chaque bras (153) au levier de sécurité, le levier de sécurité (201) permettant de pivoter simultanément les deux bras (153) entre une position ouverte où la surface antidérapante (156) de chaque bras est éloignée du pieu et une position fermée où la surface antidérapante est en contact avec le pieu de façon à ce que le pieu (3) soit retenu par les deux bras (153) de la tête de presse (15).

2. L'appareil (1) selon la revendication 1, **caractérisé en ce qu'**il comprend une paire de vérins hydrauliques (30) extensibles et rétractables connectant la chaise de fondation (13) au cadre rigide (152) de la tête de presse, l'appareil (1) définissant alors un plan de symétrie vertical (S) partageant en deux longitudinalement la chaise de fondation, la tête de presse et la paire de vérins hydrauliques.

3. L'appareil (1) selon la revendication 2, **caractérisé en ce que** chaque premier pivot (P1) connecte l'extrémité proximale (154) du bras correspondant (153) à une première terminaison du vérin hydraulique (301) correspondant, une seconde terminaison du vérin (302) étant connectée via un deuxième pivot (P2) à la chaise de fondation (13).

4. L'appareil (1) selon la revendication 3, **caractérisé en ce que** le levier de sécurité (201) comprend un troisième pivot (P3) reliant le levier de sécurité (201) au cadre rigide (152), une extrémité proximale (202) s'éloignant du troisième pivot (P3) le long du plan de symétrie et formant une poignée (203) pour actionner le levier, et une extrémité distale (204) adjacente au troisième pivot (P3).

5. L'appareil selon la revendication 4, **caractérisé en ce que** le système de sécurité (20) comprend en outre :
pour chaque bras (153), une barre horizontale (206) d'une longueur permettant à une extrémité de la barre de venir s'appuyer sous le bras au niveau de son extrémité distale, l'autre extrémité de la barre formant un quatrième pivot (P4) avec une première extrémité d'une tige (207) perpendiculaire à la barre, une seconde extrémité de la tige appartenant au plan de symétrie et formant un cinquième pivot (P5) avec la seconde extrémité de la tige du bras opposé; et
un élément de liaison, de préférence un ressort (208), appartenant au plan de symétrie et reliant le quatrième pivot des tiges avec l'extrémité distale du levier de façon à ce que lorsque le levier est abaissé, son extrémité distale (204) remonte entrainant via l'élément de liaison les secondes extrémités des tiges (207) vers le haut qui à leur tour déplacent les barres horizontales (206) supportant les bras (153) vers le plan de symétrie jusqu'à ce que les surfaces antidérapantes (156) entrent en contact avec le pieu (3).

6. L'appareil (1) selon la revendication 5, **caractérisé en ce que** la tête de presse comprend une barre de retenu (205) portée par le cadre rigide (152) au-dessus du levier (201) entre le troisième pivot (P3) et l'extrémité proximale (202) du levier de façon à être perpendiculaire au levier, la barre de retenue (205) permettant d'empêcher le levier de se déplacer vers le haut.

7. L'appareil (1) selon l'une quelconque des revendications 5 à 6, **caractérisé en ce que** l'extrémité distale (155) de chaque bras (153) forme une butée (164) pour retenir la barre horizontale (206) du système de sécurité sous le bras correspondant.

8. L'appareil (1) selon l'une quelconque des revendications 1 à 7, **caractérisé en ce que** la chaise de fondation (13) comprend en outre au moins une plaque verticale (132) connectée au premier guide de pieu (131) et ayant une pluralité de trous (133) permettant de boulonner ladite au moins plaque verticale (132) à la fondation (9), la chaise de fondation comprenant en outre au moins un anneau de renfort (139) pour renforcer le premier guide de pieu, chaque anneau de renfort ayant une section compatible à la section du guide de pieu de façon à ce que le guide de pieu s'insère dans chaque anneau de renfort.

9. L'appareil (1) selon la revendication 8, **caractérisé en ce que** la chaise de fondation (13) est en forme de L comprenant une aile reliée (137), perpendiculairement à une direction longitudinale du premier guide de pieu (131), à ladite au moins plaque verticale de façon à former une surface épousant une surface inférieure (93) de la fondation.

10. L'appareil (1) selon l'une quelconque des revendications 1 à 9, **caractérisé en ce que** la surface antidérapante (156) appartient à un module de surface interchangeable (157) enchâssé dans l'extrémité distale (155) du bras (153), le module de surface interchangeable comprenant de préférence un matériau polymère résiliant formant la surface antidérapante.

11. L'appareil (1) selon l'une quelconque des revendications 1 à 10, **caractérisé en ce que** le pieu comprend ladite pluralité de modules de rallonges (31) et s'emboitant l'un dans l'autre de façon à allonger le pieu pour atteindre le sol suffisamment dur pour soutenir le pieu.

12. L'appareil (1) selon l'une quelconque des revendications 1 à 11, dans lequel le pieu (3) défini une section carrée, le premier et second guides de pieu ayant une forme tubulaire de section carrée épousant la section carrée du pieu, le pieu se terminant de préférence par un module de pénétration (40) dans le sol de forme pyramidale.

13. Une méthode (1000) pour enfoncer un pieu dans un sol meuble jusqu'à un sol suffisamment dur pour soutenir le pieu en faisant usage d'un appareil suivant l'une des revendication 1 à 12 précédentes, ledit pieu servant ensuite à soulever et stabiliser une fondation d'un bâtiment, la méthode comprenant les étapes suivantes :
i. fixer à la fondation la chaise de fondation comprenant le premier guide de pieu adapté pour recevoir le pieu (1001);
ii. se munir de la tête de presse destinée à être installée à une distance donnée au-dessus de la chaise de fondation (1002);
iii. connecter la chaise de fondation au cadre rigide de la tête de presse avec au moins un vérin hydraulique extensible et rétractable (1003);
iv. glisser le pieu dans le second guide de la tête de presse puis dans le premier guide de la chaise de fondation jusqu'à ce que le pieu atteigne le sol meuble (1004);
v. le cas échéant, positionner chaque vérin dans une position étendue maximale (1005);
vi. actionner le levier du système de sécurité de façon à ce que les bras de la tête de presse soient en position fermée (1006);
vii. actionner simultanément chaque vérin hydraulique de façon à appliquer une force sur la tête de presse et enfoncent ainsi le pieu dans le sol (1007); et
viii. le cas échéant, si le pieu n'a pas atteint le sol suffisamment dur pour soutenir le pieu; actionner le levier du système de sécurité de façon à ce que les bras de la tête de presse soient en position ouverte, la tête de presse remontant sous l'action de chaque vérin pour revenir à la position étendu maximale (1008); et
ix. le cas échéant, répéter les étapes v) à viii) jusqu'à ce que le pieu atteigne le sol suffisamment dur pour soutenir le pieu (1009).

14. La méthode (1000) selon la revendication 13, permettant en outre de soulever et stabiliser la fondation du bâtiment, la méthode incluant les étapes i) à ix) de la méthode revendiquée dans la revendication 13 pour chacun des pieux nécessaires pour soulever et stabiliser la fondation, la méthode étant alors **caractérisée en ce qu'**elle comprend en outre les étapes suivantes :
x. le cas échéant, retirer la paire de vérins et la tête de presse ayant servies à installer les pieux (2001);
xi. soulever la fondation et le bâtiment en exerçant simultanément et de façon contrôlée sur chaque pieu une force inverse sur la chaise de fondation correspondante jusqu'à atteindre une position souhaitée pour la fondation et le bâtiment (2002); et
xii. souder de façon permanente chaque pieu à la chaise de fondation respective afin de stabiliser le bâtiment (2003).

15. La méthode selon la revendication 14, dans laquelle l'étape xi) (2002) consiste à installer un système hydraulique adapté pour s'appuyer sur chaque chaise de fondation, les systèmes hydrauliques étant reliés entre eux de façon à soulever la fondation le long des pieux.

## Patentansprüche

1. Vorrichtung (1) zum Eintreiben eines Pfahls (3) in einen weichen Boden (5) bis zu einem ausreichend harten Boden (7) zum Stützen des Pfahls, wobei der Pfahl dann zum Anheben und Stabilisieren eines Fundaments (9) eines Gebäudes (11) dient, die Vorrichtung umfassend:
den Pfahl (3) oder eine Vielzahl von Pfahlmodulen (31), die sich zum Ausbilden des Pfahls ineinanderfügen;
einen Fundamentträger (13), der zum Befestigtwerden an dem Fundament angepasst ist und umfassend eine erste Pfahlführung (131), die zum Aufnehmen des Pfahls (3) in einer vertikalen Position angepasst ist;
einen Presskopf (15), der zum Installiertwerden in einem gegebenen Abstand über dem Fundamentträger (13) angepasst ist, und umfassend:
eine zweite Pfahlführung (151), die zum Aufnehmen des Pfahls (3) angepasst ist, wobei die erste und die zweite Pfahlführung (131, 151) ausgerichtet sind, um es dem Pfahl zu ermöglichen, durch die Pfahlführungen zu gleiten;
einen starren Rahmen (152), der mit der zweiten Pfahlführung (151) fest verbunden ist und die zweite Pfahlführung umgibt, um entlang des Pfahls zu gleiten; und
zwei rutschhemmende Arme (153), die gegenüber dem Pfahl angeordnet sind, jeder Arm umfassend ein proximales Ende (154), das an dem starren Rahmen über einen ersten Drehbolzen (P1) montiert ist, und ein distales Ende (155), das sich in Richtung des Pfahls (3) erstreckt und eine rutschhemmende Oberfläche (156) bei Berührung mit dem Pfahl definiert;
ein Sicherheitssystem (20) und
mindestens einen ausfahrbaren und einfahrbaren Hydraulikzylinder (30), der den Fundamentträger (13) an den starren Rahmen (152) des Presskopfs (15) anschließt, wobei jeder Zylinder (30) ein Aufbringen einer Kraft auf den Presskopf (15) und das Eintreiben des Pfahls (3) in den Boden (5) ermöglicht, wenn das Sicherheitssystem (20) aktiviert ist und die rutschhemmenden Arme (153) in der geschlossenen Position sind
wobei die Vorrichtung (1) **dadurch gekennzeichnet ist, dass** das Sicherheitssystem einen Sicherheitshebel (201) umfasst, der mit dem starren Rahmen verbunden ist, der es der Bedienungskraft ermöglicht, den Presskopf (15) während des Eintreibens des Pfahls sicher zu betätigen,
wobei das Sicherheitssystem zum Verbinden des distalen Endes (155) jedes Arms (153) an dem Sicherheitshebel konfiguriert ist, wobei der Sicherheitshebel (201) ermöglicht, dass die zwei Arme (153) gleichzeitig zwischen einer offenen Position, wo die rutschhemmende Oberfläche (156) jedes Arms von dem Pfahl entfernt ist, und einer geschlossenen Position gedreht werden, wo die rutschhemmende Oberfläche mit dem Pfahl in Berührung ist, so dass der Pfahl (3) durch die zwei Arme (153) des Presskopfs (15) gehalten wird.

2. Vorrichtung (1) nach Anspruch 1, **dadurch gekennzeichnet, dass** sie ein Paar ausfahrbarer und einfahrbarer Hydraulikzylinder (30) umfasst, die den Fundamentträger (13) an den starren Rahmen (152) des Presskopfs anschließen, wobei die Vorrichtung (1) dann eine vertikale Symmetrieebene (S) definiert, die den Fundamentträger, den Presskopf und das Paar Hydraulikzylinder in Längsrichtung halbiert.

3. Vorrichtung (1) nach Anspruch 2, **dadurch gekennzeichnet, dass** jeder erste Drehbolzen (P1) das proximale Ende (154) des entsprechenden Arms (153) an einem ersten Abschluss des entsprechenden Hydraulikzylinders (301) anschließt, wobei ein zweiter Abschluss des Zylinders (302) über einen zweiten Drehbolzen (P2) an dem Fundamentträger (13) angeschlossen ist.

4. Vorrichtung (1) nach Anspruch 3, **dadurch gekennzeichnet, dass** der Sicherheitshebel (201) einen dritten Drehbolzen (P3), der den Sicherheitshebel (201) mit dem starren Rahmen (152) verbindet, ein proximales Ende (202), das sich von dem dritten Drehbolzen (P3) entlang der Symmetrieebene entfernt und einen Griff (203) zum Betätigen des Hebels ausbildet, und ein distales Ende (204) umfasst, das an den dritten Drehbolzen (P3) angrenzt.

5. Vorrichtung nach Anspruch 4, **dadurch gekennzeichnet, dass** das Sicherheitssystem (20) ferner umfasst:
für jeden Arm (153) einen horizontalen Stab (206) mit einer Länge, die es einem Ende des Stabs ermöglicht, unter dem Arm an seinem distalen Ende zu ruhen, wobei das andere Ende des Stabs einen vierten Drehbolzen (P4) mit einem ersten Ende einer Stange (207) senkrecht zu dem Stab ausbildet, wobei ein zweites Ende der Stange zu der Symmetrieebene gehört und einen fünften Drehbolzen (P5) mit dem zweiten Ende der Stange des gegenüberliegenden Arms ausbildet; und
ein Verbindungselement, vorzugsweise eine Feder (208), das zu der Symmetrieebene gehört und den vierten Drehbolzen der Stangen mit dem distalen Ende des Hebels verbindet, um, wenn der Hebel abgesenkt wird, sein distales Ende (204) sich anhebt und dabei über das Verbindungselement die zweiten Enden der Stangen (207) nach oben treibt, die ihrerseits die horizontalen Stäbe (206), die die Arme (153) abstützen, in Richtung der Symmetrieebene bewegen, bis die rutschhemmenden Oberflächen (156) mit dem Pfahl (3) in Berührung kommen.

6. Vorrichtung (1) nach Anspruch 5, **dadurch gekennzeichnet, dass** der Presskopf einen Haltestab (205) umfasst, der durch den starren Rahmen (152) oberhalb des Hebels (201) zwischen dem dritten Drehbolzen (P3) und dem proximalen Ende (202) des Hebels getragen wird, um senkrecht zu dem Hebel zu sein, wobei der Haltestab (205) ermöglicht, zu verhindern, dass sich der Hebel nach oben bewegt.

7. Vorrichtung (1) nach einem der Ansprüche 5 bis 6, **dadurch gekennzeichnet, dass** das distale Ende (155) jedes Arms (153) einen Halter (164) zum Halten des horizontalen Stabs (206) des Sicherheitssystems unter dem entsprechenden Arm ausbildet.

8. Vorrichtung (1) nach einem der Ansprüche 1 bis 7, **dadurch gekennzeichnet, dass** der Fundamentträger (13) ferner mindestens eine vertikale Platte (132) umfasst, die an der ersten Pfahlführung (131) angeschlossen ist und eine Vielzahl von Löchern (133) besitzt, die ermöglichen, die mindestens eine vertikale Platte (132) mit dem Fundament (9) zu verbolzen, der Fundamentträger ferner umfassend mindestens einen Verstärkungsring (139) zum Verstärken der ersten Pfahlführung, wobei jeder Verstärkungsring einen Abschnitt besitzt, der mit dem Abschnitt der Pfahlführung kompatibel ist, damit sich die Pfahlführung in jeden Verstärkungsring einfügt.

9. Vorrichtung (1) nach Anspruch 8, **dadurch gekennzeichnet, dass** der Fundamentträger (13) L-förmig ist, umfassend einen verbundenen Flansch (137) senkrecht zu einer Längsrichtung der ersten Pfahlführung (131) an der mindestens einen vertikalen Platte, um eine Oberfläche auszubilden, die sich an eine untere Oberfläche (93) des Fundaments anschmiegt.

10. Vorrichtung (1) nach einem der Ansprüche 1 bis 9, **dadurch gekennzeichnet, dass** die rutschhemmende Oberfläche (156) zu einem austauschbaren Oberflächenmodul (157) gehört, das in das distale Ende (155) des Arms (153) eingebettet ist, das austauschbare Oberflächenmodul umfassend vorzugsweise ein elastisches Polymermaterial, das die rutschhemmende Oberfläche ausbildet.

11. Vorrichtung (1) nach einem der Ansprüche 1 bis 10, **dadurch gekennzeichnet, dass** der Pfahl die Vielzahl von Verlängerungsmodulen (31) umfasst, und sie ineinandergefügt werden, um den Pfahl zum Erreichen des ausreichend harten Bodens zum Stützen des Pfahls zu verlängern.

12. Vorrichtung (1) nach einem der Ansprüche 1 bis 11, wobei der Pfahl (3) einen quadratischen Abschnitt definiert, wobei die erste und die zweite Pfahlführung eine rohrförmige Form mit einem quadratischen Abschnitt besitzen, der sich an den quadratischen Abschnitt des Pfahls anschmiegt, wobei der Pfahl vorzugsweise durch ein Modul zum Eindringen (40) in den Boden in einer Pyramidenform abgeschlossen ist.

13. Verfahren (1000) zum Eintreiben eines Pfahls in einen weichen Boden bis zu einem ausreichend harten Boden zum Stützen des Pfahls, wobei eine Vorrichtung nach einem der vorstehenden Ansprüche 1 bis 12 angewendet wird, wobei der Pfahl dann zum Anheben und Stabilisieren eines Fundaments eines Gebäudes dient, das Verfahren umfassend die folgenden Schritte:
i. Befestigen des Fundamentträgers, umfassend die erste Pfahlführung, die zum Aufnehmen des Pfahls (1001) angepasst ist;
ii. Bereitstellen des Presskopfes, der dazu bestimmt ist, in einem gegebenen Abstand über dem Fundamentträger (1002) installiert zu werden;
iii. Anschließen des Fundamentträgers mit dem starren Rahmen des Presskopfes mit mindestens einem ausfahrbaren und einfahrbaren Hydraulikzylinder (1003);
iv. Gleitenlassen des Pfahls in die zweite Führung des Presskopfs und anschließend in die erste Führung des Fundamentträgers, bis der Pfahl den weichen Boden (1004) erreicht;
v. gegebenenfalls Positionieren jedes Zylinders in einer maximal ausgestreckten Position (1005);
vi. Betätigen des Hebels des Sicherheitssystems, damit sich die Arme des Presskopfes in der geschlossenen Position (1006) befinden;
vii. gleichzeitiges Betätigen jedes Hydraulikzylinders, um eine Kraft auf den Presskopf aufzubringen und so den Pfahl in den Boden (1007) einzutreiben; und
viii. gegebenenfalls, falls der Pfahl den ausreichend harten Boden zum Stützen des Pfahl nicht erreicht hat; Betätigen des Hebels des Sicherheitssystems, damit sich die Arme des Presskopfs in der offenen Position befinden, wobei der Presskopf zum Zurückkehren in die maximal ausgestreckte Position (1008) unter der Wirkung jedes Zylinders angehoben wird; und
ix. gegebenenfalls, Wiederholen der Schritte v) bis viii), bis der Pfahl den ausreichend harten Boden zum Stützen des Pfahls (1009) erreicht.

14. Verfahren (1000) nach Anspruch 13, das ferner ermöglicht, das Fundament des Gebäudes anzuheben und zu stabilisieren, wobei das Verfahren die Schritte i) bis ix) des in Anspruch 13 beanspruchten Verfahrens für jeden der zum Anheben und Stabilisieren des Fundaments erforderlichen Pfähle beinhaltet, wobei das Verfahren dann **dadurch gekennzeichnet ist, dass** es ferner die folgenden Schritte umfasst:
x. gegebenenfalls, Zurückziehen des Zylinderpaars und des Presskopfs, die dazu gedient haben, die Pfähle (2001) zu installiert;
xi. Anheben des Fundaments und des Gebäudes durch gleichzeitiges und kontrolliertes Ausüben einer Gegenkraft auf jeden Pfahl auf den entsprechenden Fundamentträger bis zum Erreichen einer gewünschten Position für das Fundament und das Gebäude (2002); und
xii. Verschweißen, auf permanente Weise, jedes Pfahls mit dem jeweiligen Fundamentträger, um das Gebäude (2003) zu stabilisieren.

15. Verfahren nach Anspruch 14, wobei Schritt xi) (2002) aus dem Installieren eines hydraulischen Systems besteht, das zum Ruhen auf jedem Fundamentträger angepasst ist, wobei die hydraulischen Systeme miteinander verbunden sind, um das Fundament entlang der Pfähle anzuheben.

## Claims

1. An apparatus (1) for driving a pile (3) into soft ground (5) until reaching ground (7) that is hard enough to support the pile, said pile then being used to raise and stabilize a foundation (9) of a building (11), the apparatus comprising:
said pile (3) or a plurality of pile modules (31) nesting together to form said pile;
a foundation support (13) suitable for being secured to the foundation and comprising a first pile guide (131) suitable for receiving the pile (3) in a vertical position;
a press head (15) suitable for being installed at a given distance above the foundation support (13) and comprising:
a second pile guide (151) suitable for receiving the pile (3), the first and the second pile guide (131, 151) being aligned so as to allow the pile to slide through the pile guides;
a rigid frame (152) rigidly connected to the second pile guide (151) and surrounding the second pile guide so as to slide along the pile; and
two anti-slip arms (153) arranged in an opposite manner with respect to the pile, each arm comprising a proximal end (154) mounted on the rigid frame via a first pivot (P1) and a distal end (155) which projects toward the pile (3) and defines an anti-slip surface (156) once in contact with the pile;
a safety system (20) and
at least one extendable and retractable hydraulic jack (30) connecting the foundation support (13) to the rigid frame (152) of the press head (15), each jack (30) allowing a force to be applied to the press head (15) and the pile (3) to be driven into the ground (5) when the safety system (20) is activated and the non-slip arms (153) are in the closed position,
the apparatus (1) being **characterized in that** the safety system comprises a safety lever (201) which is connected to the rigid frame and allows the operator to operate the press head (15) in a safe manner while driving the pile, the safety system being designed to connect
the distal end (155) of each arm (153) to the safety lever, the safety lever (201) allowing the two arms (153) to be pivoted simultaneously between an open position in which the non-slip surface (156) of each arm is at a distance from the pile and a closed position in which the non-slip surface is in contact with the pile such that the pile (3) is retained by the two arms (153) of the press head (15).

2. The apparatus (1) according to claim 1, **characterized in that** it comprises a pair of extendable and retractable hydraulic jacks (30) connecting the foundation support (13) to the rigid frame (152) of the press head, the apparatus (1) then defining a vertical plane of symmetry (S) longitudinally dividing in two the foundation support, the press head and the pair of hydraulic jacks.

3. The apparatus (1) according to claim 2, **characterized in that** each first pivot (P1) connects the proximal end (154) of the corresponding arm (153) to a first end of the corresponding hydraulic jack (301), a second end of the jack (302) being connected via a second pivot (P2) to the foundation support (13).

4. The apparatus (1) according to claim 3, **characterized in that** the safety lever (201) comprises a third pivot (P3) which connects the safety lever (201) to the rigid frame (152), a proximal end (202) which is at a distance from the third pivot (P3) along the plane of symmetry and forms a handle (203) for operating the lever, and a distal end (204) adjacent to the third pivot (P3).

5. The apparatus according to claim 4, **characterized in that** the safety system (20) further comprises:
for each arm (153), a horizontal bar (206) of a length allowing one end of the bar to come to rest under the arm at its distal end, the other end of the bar forming a fourth pivot (P4) with a first end of a rod (207) perpendicular to the bar, a second end of the rod belonging to the plane of symmetry and forming a fifth pivot (P5) with the second end of the rod of the opposite arm; and
a connecting element, preferably a spring (208), belonging to the plane of symmetry and connecting the fourth pivot of the rods to the distal end of the lever such that when the lever is lowered, its distal end (204) rises, driving, via the connecting element, the second ends of the rods (207) upward, which in turn move the horizontal bars (206) supporting the arms (153) toward the plane of symmetry until the non-slip surfaces (156) come into contact with the pile (3).

6. The apparatus (1) according to claim 5, **characterized in that** the press head comprises a retaining bar (205) carried by the rigid frame (152) above the lever (201) between the third pivot (P3) and the proximal end (202) of the lever so as to be perpendicular to the lever, the retaining bar (205) preventing the lever from moving upward.

7. The apparatus (1) according to any of claims 5 to 6, **characterized in that** the distal end (155) of each arm (153) forms a stop (164) for retaining the horizontal bar (206) of the safety system under the corresponding arm.

8. The apparatus (1) according to any of claims 1 to 7, **characterized in that** the foundation support (13) further comprises at least one vertical plate (132) which is connected to the first pile guide (131) and has a plurality of holes (133) for bolting said at least one vertical plate (132) to the foundation (9), the foundation support further comprising at least one reinforcing ring (139) for reinforcing the first pile guide, each reinforcing ring having a cross section compatible with the cross section of the pile guide such that the pile guide fits into each reinforcing ring.

9. The apparatus (1) according to claim 8, **characterized in that** the foundation support (13) is L-shaped and comprises a wing (137) connected, perpendicularly to a longitudinal direction of the first pile guide (131), to said at least one vertical plate so as to form a surface which matches a lower surface (93) of the foundation.

10. The apparatus (1) according to any of claims 1 to 9, **characterized in that** the non-slip surface (156) belongs to an interchangeable surface module (157) embedded in the distal end (155) of the arm (153), the interchangeable surface module preferably comprising a resilient polymeric material which forms the non-slip surface.

11. The apparatus (1) according to any of claims 1 to 10, **characterized in that** the pile comprises said plurality of extension modules (31) which nest together so as to extend the pile to reach the ground that is hard enough to support the pile.

12. The apparatus (1) according to any of claims 1 to 11, wherein the pile (3) defines a square cross section, the first and the second pile guide having a tubular shape of square cross section matching the square cross section of the pile, the pile preferably ending in a pyramid-shaped module (40) for penetrating into the ground.

13. A method (1000) for driving a pile into soft ground until reaching ground that is hard enough to support the pile using an apparatus according to any of the preceding claims 1 to 12, said pile then being used to raise and stabilize a foundation of a building, the method comprising the following steps:
i. securing, to the foundation, the foundation support comprising the first pile guide suitable for receiving the pile (1001);
ii. providing the press head intended to be installed at a given distance above the foundation support (1002);
iii. connecting the foundation support to the rigid frame of the press head by means of at least one extendable and retractable hydraulic jack (1003);
iv. sliding the pile into the second guide of the press head and then into the first guide of the foundation support until the pile reaches the soft ground (1004);
v. if necessary, positioning each jack in a maximum extended position (1005);
vi. operating the lever of the safety system such that the arms of the press head are in the closed position (1006);
vii. simultaneously actuating each hydraulic jack so as to apply a force to the press head and thereby drive the pile into the ground (1007); and
viii. if necessary, if the pile has not reached the ground that is hard enough to support the pile, actuating the lever of the safety system such that the arms of the press head are in the open position, the press head rising under the action of each jack to return to the maximum extended position (1008); and
ix. if necessary, repeating steps v) to viii) until the pile reaches the ground that is hard enough to support the pile (1009).

14. The method (1000) according to claim 13, furthermore for raising and stabilizing the foundation of the building, the method including steps i) to ix) of the method claimed in claim 13 for each of the piles required to raise and stabilize the foundation, the method then being **characterized in that** it further comprises the following steps:
x. if necessary, removing the pair of jacks and the press head which have been used to install the piles (2001);
xi. raising the foundation and the building by exerting, simultaneously and in a controlled manner, on each pile, a reverse force on the corresponding foundation support until a desired position for the foundation and the building (2002) is reached; and
xii. permanently welding each pile to the relevant foundation support in order to stabilize the building (2003).

15. The method according to claim 14, wherein step xi) (2002) consists in installing a hydraulic system suitable for resting on each foundation support, the hydraulic systems being interconnected so as to raise the foundation along the piles.
